# EUROPÄISCHE PATENTSCHRIFT

(11) **EP 3 312 537 B1**
(45) Veröffentlichungstag und Bekanntmachung des Hinweises auf die Patenterteilung: **15.05.2019**
(21) Anmeldenummer: 17197307.6
(22) Anmeldetag: 19.10.2017
(51) Int. Cl.: F27D 1/14

(54) **INDUSTRIEOFENWAND MIT FEUERFESTER AUSKLEIDUNG**
INDUSTRIAL FURNACE WALL WITH REFRACTORY LINER
PAROI DE FOUR INDUSTRIEL POURVU DE REVÊTEMENT REFRACTAIRE

(30) Priorität: 19.10.2016 DE 102016119924
(43) Veröffentlichungstag der Anmeldung: 25.04.2018
(73) Patentinhaber: Jünger + Gräter GmbH Feuerfestbau, 68723 Schwetzingen (DE)
(72) Erfinder: WELZEL, Torsten, 38486 Klötze (DE); HORN, Markus, 68723 Schwetzingen (DE)
(74) Vertreter: STT Sozietät Thews & Thews

(56) Entgegenhaltungen:
- DE-A1- 2 025 131
- DE-A1- 2 346 687

## Beschreibung

Die Erfindung bezieht sich auf eine Ofenwand mit einer eine Außenseite bildenden Stahlwand, mit mindestens einer auf der Stahlwand angeordneten Isolationsschicht und mit einer auf der Isolationsschicht angeordneten Feuerfestschicht, wobei die Feuerfestschicht aus mehreren Feuerfeststeinen gebildet ist, die als Mauerverbund mit einer Innenseite einen Ofeninnenraum begrenzen, wobei der jeweilige Feuerfeststein eine Ausnehmung aufweist und über eine Halterung mit der Stahlwand in einem Formschluss in eine Richtung N normal zur Stahlwand steht, wobei die Halterung eine Lagervorrichtung aufweist, die unmittelbar an der Stahlwand befestigt ist und ein Halteelement aufweist, das in der Ausnehmung gelagert ist und einen Formschluss mit dem Feuerfeststein in die Richtung N begründet, wobei das Halteelement aus Feuerfestmaterial gebildet ist, wobei die Halterung ein separates Verbindungsstück aufweist, das die Lagervorrichtung mit dem Halteelement verbindet, wobei die Lagervorrichtung und das Halteelement jeweils nur mit dem Verbindungsstück gekoppelt sind, sodass die Lagervorrichtung und das Halteelement keine Kopplung aufweisen.

Industrieofenwände und insbesondere Tore von Industrieofen stehen unter einer besonderen Belastung. Während Wände von Industrieöfen nach dem Anwärmen des Ofens einer relativ gleichmäßigen Temperatur ausgesetzt sind, sind Industrieofentore einem stetigen und abrupteren Temperaturwechsel ausgesetzt. Industrieofentore werden insbesondere beim Einsatz als Schleusentore in Heizstrecken während des Betriebs der Heizstrecke stets geöffnet und geschlossen. Dabei unterliegen sie nicht nur einem stetigen Temperaturwechsel, sondern werden auch ungleichmäßig unterschiedlichen Temperaturen ausgesetzt. Der am weitesten aus der Ofenstrecke herausgefahrene Teil des Schleusentores unterliegt einer wesentlich größeren Abkühlung als der der Heizstrecke zugewandte Teil des Industrieofentors.

Industrieofentore werden daher in der Regel mit einer Wasserkühlung versehen. Beispielsweise wird ein wasserführender Torrahmen bereit gestellt, der im Inneren mit temperaturfesten Fasersteinen ausgefüllt ist. Die Anwendung einer Wasserkühlung ist sowohl bei der Herstellung als auch im Betrieb mit sehr viel Aufwand und Kosten verbunden. Industrieofentore ohne Wasserkühlung dagegen sind vielschichtig aufgebaut, was ebenfalls erhebliche Kosten und vor allem auch Gewicht mit sich bringt.

Es ist bereits eine Ofenwand aus der DE 1 001 447 A bekannt. Diese weist mehrere Steinlagen auf, die mit einem Gussblock aus isolierendem, feuerfestem Werkstoff verbunden sind, wobei der Gussblock über eine Aufhängeplatte mit einem Aufhängeglied verbunden ist. Zwecks Kompensation von Wärmespannungen ist eine Rollvorrichtung vorgesehen.

Aus der DE 34 01 396 C2 und der DE 28 01 587 A1 sind mehrteilige Anker zum Befestigen von Isolationsmaterial an einer Industrieofenwand bekannt, wobei ein erster metallischer Ankerteil an der Ofenwand befestigt ist und ein zweiter keramischer Ankerteil vorgesehen ist, der mit dem metallischen Teil lösbar verbunden ist.

Aus der EP 2 189 743 A1 ist auch ein mehrteiliger Metallanker zur Befestigung einer Wärmeschutzauskleidung einer Industrieofenwand bekannt. Der Anker ist dreiteilig aufgebaut und besteht aus einer an der Ofenwand befestigten Halteöse, einem im Feuerfeststein angeordneten Haltehaken und einem Kopplungsstück zwischen Halteöse und Haltehaken.

Aus der DE 10 2012 103 748 A1 ist ebenfalls eine Wärmeschutzauskleidung einer Industrieofenwand bekannt. Hierbei werden die Öffnungen für die metallischen Schraubenanker der inneren Feuerfeststeine mittels Verschlussstopfen verschlossen. Die Verschlussstopfen weisen hierfür ein Außengewinde auf, welches in ein Innengewinde des Feuerfeststeins eingreift.

Aus der DE 37 29 400 A1 ist eine Koksofentür bekannt, bei der auf der Innenseite ein keramischer Türstopfen bzw. Vorbau vorgesehen ist, der über metallische Konsolen mit dem Türblatt verbunden ist. Der Vorbau soll möglichst leicht sein und vor dem Hintergrund entstehender Dehnungsrisse einen partiellen Austausch von beschädigten Teilen gewährleisten.

Aus der DE 10 2014 111 967 A1 ist ein modularer Brennofen bekannt, der einen Tragerahmen aufweist, an dem seitliche Abdeckungen sowie eine obere und eine untere Abdeckung befestigt sind. An der Querseite des Trägerrahmens ist eine seitlich schwenkbare Ofentür ausgebildet.

Die DE 20 2009 006 479 U1 zeigt eine Feuerfestschicht für eine Ofenwand, wobei die Feuerfestschicht aus mehreren Feuerfeststeinen aufgebaut ist, durch die eine keramische Mutter geführt ist. Die Feuerfeststeine werden über diese Mutter mit einem Metallgewinde der Wand verschraubt und somit befestigt.

Die DE 38 03 681 C1 zeigt eine Halterung für einzelne Feuerfeststeine an einer Wand. Die Halterung weist Anker auf, die an die Wand geschweißt sind. An den freien Enden der Anker sind Keramiktöpfe vorgesehen, die die Feuerfeststeine greifen. Die Feuerfeststeine werden mithilfe von Muttern über die Anker an der Ofenwand befestigt, wobei die Muttern mithilfe von keramischen Stopfen vom Ofeninneren abgeschirmt werden.

Aus der DE 2 346 687 A1 ist ferner eine Feuerfestschicht für eine Ofenwand bekannt, die aus mehreren Feuerfeststeinen gebildet ist. Die Feuerfeststeine werden über eine Halterung mit einer Wand verbunden, wobei die Halterung eine metallene Lagervorrichtung, ein Halteelement und ein metallenes Verbindungsstück aufweist. Die Feuerfeststeine sind mit einer Ausnehmung versehen, über die sie auf die Halterung aufgesetzt werden, die fest an der Wand verankert ist.

Der Erfindung liegt die Aufgabe zugrunde, eine Industrieofenwand mit Auskleidung derart auszubilden und anzuordnen, dass ein einfacher und kostengünstiger Aufbau gewährleistet ist.

Gelöst wird die Aufgabe erfindungsgemäß dadurch, dass das Halteelement als Verschlussteil ausgebildet ist und eine Verschlussfläche aufweist, die einen Teil der Innenseite der Feuerfestschicht bildet und das Verbindungsstück gegenüber dem Ofeninnenraum abschottet, wobei das Verbindungsstück aus Feuerfestmaterial gebildet ist und die Stahlwand für jedes Verbindungsstück eine Lagervorrichtung aufweist, über die das jeweilige Verbindungsstück in den zumindest in Richtung N wirkenden Formschluss mit der Stahlwand bringbar ist.

Hierdurch wird erreicht, dass kein Formschluss zwischen der Lagervorrichtung und dem Halteelement notwendig ist, mithin die Lagervorrichtung nicht bis in den Bereich der Feuerfestschicht geführt werden muss. Die wandseitige Lagervorrichtung wird über das Verbindungsstück vom Halteelement sozusagen entkoppelt. Das Verbindungsstück dient als Verbindungsglied zwischen der wandseitigen Lagervorrichtung und dem Halteelement. Aufgrund dieser Entkopplung können für den Formschluss zwischen dem Halteelement und dem Verbindungsstück einerseits und der Lagervorrichtung und dem Verbindungsstück andererseits unterschiedliche Ausprägungen Anwendung finden. Von den bis dato üblichen einseitigen Ausprägungen wie eine durchgehende Bolzen-Mutter-Paarung oder Haken-Ösen-Paarung kann Abstand genommen werden. Zudem kann bei dieser Ausbildung der Halterung auf Vergussmasse verzichtet werden, um das Halteelement vor Heizgasen zu schützen.

Das Halteelement selbst ist ebenfalls aus Feuerfestmaterial gebildet und daher als Teil der Feuerfestschicht nutzbar. Damit einher geht der Schutz des Verbindungsstücks sowie der Stahlwand insgesamt.

Durch das Versehen eines aus Feuerfestmaterial gebildeten Verbindungsstücks zwischen dem Halteelement und der Stahlwand bzw. zwischen dem Feuerfeststein und der Stahlwand wird die Hitzebelastung der Stahlwand um ein weiteres reduziert. Der Formschluss zwischen dem Verbindungsstück und der Lagervorrichtung wirkt auch zumindest in vertikaler Richtung, sodass der jeweilige Feuerfeststein zumindest zweiwertig gelagert ist.

Vorteilhaft kann es auch sein, wenn das Halteelement und das Verbindungsstück ein Gewinde- oder Bajonettverschlusssystem bilden, wobei das Halteelement oder das Verbindungsstück als Haltebolzen oder als Bolzenmutter ausgebildet ist. Vorzugsweise handelt es sich bei dem Halteelement um einen Bolzen, während es sich bei dem Verbindungsstück um eine Gewindemutter oder Bajonettmutter handelt. Alternativ dazu kann es auch vorgesehen sein, dass es sich bei dem Verbindungsstück um einen Bolzen handelt, während es sich bei dem Halteelement in entsprechender Weise um eine Gewindemutter oder eine Bajonettmutter handelt. Halteelement und Verbindungsstück bilden besagten Formschluss in Richtung N normal zur Stahlwand und zumindest in eine Richtung rechtwinklig hierzu, insbesondere in vertikaler Richtung zur Aufnahme der Schwerkraft von Halteelement und Feuerfeststein.

Dabei kann es vorteilhafterweise vorgesehen sein, dass die Lagervorrichtung der Stahlwand als Schlitz und/oder Schuh ausgebildet ist, in den das Verbindungsstück quer zur Richtung N einsetzbar ist. Durch die Ausbildung als Schuh bzw. Schlitz ist eine einfache Montage durch Einsetzen bzw. Einschieben des Verbindungsstückes möglich. Das Einschieben erfolgt vorzugsweise von oben bzw. seitlich, sodass besagter Formschluss zur Aufnahme der Gewichtskraft gewährleistet ist. Die Ausbildung als Schlitz bzw. Schuh gewährleistet zudem den genannten Formschluss in Richtung N normal zur Stahlwand.

Von besonderer Bedeutung kann für die vorliegende Erfindung sein, wenn der jeweilige Feuerfeststein Schmalseiten aufweist, die zwecks Bildung des Mauerverbunds aufeinander und nebeneinander platziert werden, wobei in mindestens zwei Schmalseiten eines Feuerfeststeins jeweils mindestens eine Nut einer Tiefe t vorgesehen ist, sodass die Nuten von zwei benachbarten Schmalseiten einen Hohlraum einer Breite 2t begrenzen. Durch Anwendung der genannten Nuten lässt sich durch Ausfüllen der Nuten eine formschlüssige Verbindung zwischen den jeweiligen Feuerfeststeinen ausbilden. Die Nuten können vorzugsweise die gleiche Tiefe t haben. Die Tiefe t zwischen benachbarten Nuten kann aber auch unterschiedlich groß sein.

Im Zusammenhang mit der erfindungsgemäßen Ausbildung und Anordnung kann es von Vorteil sein, wenn im Mauerverbund innerhalb des Hohlraums zwischen zwei benachbarten Feuerfeststeinen mindestens ein Verschlussriegel vorgesehen ist. Durch Anwendung eines festen Verschlussriegels ist eine einfache und schnelle Montage möglich. Der Verschlussriegel ist lediglich in die durch benachbarte Feuerfeststeine gebildete Nut einzusetzen bzw. einzuschieben.

Vorteilhaft kann es ferner sein, wenn der Verschlussriegel eine Querschnittsform Q aufweist, die einer Grundform G des Hohlraums zwischen zwei benachbarten Feuerfeststeinen entspricht. Der Verschlussriegel weist vorzugsweise die Grundform G des Hohlraums auf, um das zwischen den Feuerfeststeinen und dem Verschlussriegel vorhandene Spiel zu minimieren.

Außerdem kann es vorteilhaft sein, wenn die Schmalseiten eine Länge s und die Nut eine Länge n aufweisen, mit 0,1 s <= n <= s, wobei der Verschlussriegel eine Länge r aufweist, mit r = n bzw. 0,1 s <= r <= s oder r = n - 2t. Wenn die jeweiligen Feuerfeststeine umseitig, mithin auf allen vier Seiten mit einem Feuerfestriegel versehen werden, so ist zumindest ein Teil der Feuerfestriegel kürzer auszubilden als die jeweilige Nutlänge n. Dies deshalb, um Überschneidungen im Bereich der Ecken der Nut, also dort, wo vier Steine aufeinandertreffen, zu vermeiden. Beispielsweise könnten alle vertikal verlaufenden Verschlussriegel die Länge n aufweisen und alle horizontal verlaufenden Verschlussriegel die Länge n - 2t. Eine Ausnahme gilt in diesem Fall für Verschlussriegel, die für Randsteine eingesetzt werden. Diese können eine Länge von n - t aufweisen, um letztlich alle Feuerfeststeine über den gesamten Umfang mit einem Riegel zu versehen. Grundsätzlich funktioniert der Formschluss durch Anwendung eines Riegels zwischen zwei Feuerfeststeinen auch dann, wenn der Riegel selbst nicht die volle Nutlänge ausfüllt. Durch die Anwendung ausreichend langer Riegel zwischen zwei Feuerfeststeinen wird aber der zwischen zwei Feuerfeststeinen bestehende Schlitz vollständig verdeckt, sodass die hinter dem Feuerfeststein bzw. hinter dem Schlitz platzierte Isolationsschicht durch den Riegel vor direkter Hitze geschützt wird.

Ferner kann es vorteilhaft sein, wenn die Isolationsschicht eine erste Lage und mindestens eine zweite Lage aufweist, wobei zumindest die erste Lage zwischen der Stahlwand und dem Halteelement und zwischen der Stahlwand und dem Verbindungsstück und zwischen der Stahlwand und dem Feuerfeststein angeordnet ist. Die erste Lage ist vorzugsweise gebildet aus Isolierplatten, während die zweite Lage aus Keramikfaserplatten gebildet ist. Die Isolierplatten weisen einen kleineren Wärmeleitkoeffizienten auf, mithin eine bessere Isolierwirkung, während die Keramikfaserplatten hitzebeständiger ausgebildet sind.

Dabei kann es von Vorteil sein, wenn zwischen dem Haltebolzen und der Ofenwand oder zwischen dem Haltebolzen und der Isolationsschicht eine elastische Zwischenschicht vorgesehen ist, die ein Vorspannen des Bolzens beim Befestigen des Feuerfeststeins gewährleistet. Bei der Zwischenschicht kann es sich um die zweite Lage handeln, die auf der ersten Lage vorgesehen ist oder um eine weitere Lage, die auf der zweiten Lage vorgesehen ist. Das elastische Vorspannen des Haltebolzens verhindert ein selbstständiges Lösen desselben durch Vibrationen im Betrieb. Sofern die erste Lage, mithin Isolationsschicht und/oder die ursprünglich zweite Lage, mithin die Keramikfaserplatten eine ausreichende Elastizität aufweisen, können diese auch zum Vorspannen des Haltebolzens dienen. Eine weitere Lage, wie hier die Zwischenschicht, ist dann nicht notwendig.

Schließlich kann es von Vorteil sein, wenn die Ofenwand vergussmassefrei ausgebildet ist. Durch die Anwendung der vorstehend genannten Verschlussriegel kann die Ofenwand insgesamt vergussmassefrei ausgebildet werden. Dies gewährleistet zum einen eine einfache Herstellung. Zum anderen sind aber auch einfache Reparaturmaßnahmen durch Ersetzen einzelner Feuerfeststeine und/oder Riegel bzw. entsprechender Verbindungsstücke und Halteelemente möglich.

Gelöst wird die Aufgabe auch durch ein Ofenwandsegment, aufgebaut wie eine Ofenwand wie vorgehend beschrieben, aufweisend einen Mauerverbund mit maximal 100 - 200 Feuerfeststeinen, wobei mehrere Ofenwandsegmente nebeneinander oder übereinander positionierbar und miteinander zu einer Ofenwand verbindbar sind, wobei jedes Ofenwandsegment separat austauschbar ist.

Ferner wird die Aufgabe auch gelöst durch ein Ofenwandtor, gebildet aus mehreren nebeneinander angeordneten, lösbar miteinander verbundenen Ofenwandsegmenten wie vorgehend beschrieben. Die Anwendung mehrerer Ofenwandsegmente gewährleistet einen teilweisen Austausch des Ofenwandtores, mithin partielle Reparaturmaßnahmen, ohne das gesamte Ofenwandtor demontieren zu müssen.

Hierzu kann es vorteilhaft sein, wenn mindestens eine Traverse vorgesehen ist, an der ein oder mehrere Ofenwandsegmente befestigt sind, wobei die jeweilige Traverse mindestens eine Lageranordnung aufweist, die ein Verschieben des Ofenwandtores gewährleistet. Die verschiedenen Ofenwandsegmente können vorzugsweise lösbar sowohl an Traverse als auch an dem benachbarten Ofenwandsegment verbunden sein, sodass ein Austausch für Wartungs- und Reparaturzwecke auf einfache Weise möglich ist.

Weitere Vorteile und Einzelheiten der Erfindung sind in den Patentansprüchen und in der Beschreibung erläutert und in den Figuren dargestellt. Es zeigen:
- Figur 1: eine Prinzipskizze eines Ofenwandtores in der Ansicht von vorne;
- Figur 2: den Schnitt 2-2 aus Figur 1;
- Figur 3: den Schnitt 3-3 aus Figur 2;
- Figur 4: eine Detailansicht aus Figur 3;
- Figur 5a: eine perspektivische Ansicht der Feuerfestschicht 3;
- Figur 5b: einen Haltebolzen;
- Figur 6a: eine Prinzipskizze von zwei benachbarten Feuerfeststeinen;
- Figur 6b: eine Prinzipskizze eines Verschlussriegels;
- Figur 7a,b: eine Prinzipskizze des Schuhs in einer Vorderansicht und einer Draufsicht.

Ein in Figur 1 dargestelltes Ofenwandtor 9 besteht aus zwei Ofenwandsegmenten 9.1, 9.2, die über eine Traverse 10 miteinander gekoppelt sind. An der Traverse 10 ist eine erste und zweite Lageranordnung 10.1, 10.2 vorgesehen, über welche das Ofenwandtor 9 verschiebbar an einer nicht dargestellten Aufhängung gelagert werden kann. Das Ofenwandtor 9 bzw. das jeweilige Ofenwandsegment 9.1, 9.2 weist eine Hitzeschutzschicht auf, die unter anderem aus einer Feuerfestschicht 3 besteht, die aus einer Vielzahl von Feuerfeststeinen 3a, 3b gebildet ist. Der jeweilige Feuerfeststein 3a, 3b ist über ein Halteelement 4, hier in Form eines Bolzens, befestigt. Die Figur 3 weist eine Innenseite 3.4 auf, die einen Ofeninnenraum begrenzt.

Figur 2 zeigt den Schnitt 2-2 aus Figur 1. Zu sehen ist das Ofenwandtor 9 in der Seitenansicht. Das Ofenwandtor 9 weist einen Rahmen 11 auf, an dem das jeweilige Ofenwandsegment 9.1, 9.2 bzw. eine Ofenwand 1 befestigt ist. Das Ofenwandtor 9 bzw. das jeweilige Ofenwandsegment 9.1, 9.2, mithin die Ofenwand 1 weist eine Stahlwand 1.1 auf, die mit einer Hitzeschutzschicht versehen ist. Die Hitzeschutzschicht ist gebildet aus einer Isolationsschicht 2 sowie einer darauf angeordneten Feuerfestschicht 3. Die Isolationsschicht 2 wiederum besteht zumindest aus einer ersten Lage 2.1 gebildet aus Isolierplatten sowie einer zweiten Lage 2.2 gebildet aus Keramikfaserplatten und/oder einer elastischen Zwischenschicht 8. Die Feuerfestschicht 3 wird gebildet aus mehreren Feuerfeststeinen 3a, 3b und den zur Befestigung dienenden Halteelementen 4. An der Stahlwand 1.1 befestigte Verbindungsstücke 5 sind aus Feuerfestmaterial gebildet und daher auch als zur Feuerfestschicht 3 gehörend anzusehen. Über den Rahmen 11 ist die Ofenwand 1 mit der Traverse 10 verbunden.

Die Hitzeschutzschicht ist wie schon beschrieben gebildet aus einer Vielzahl von Feuerfeststeinen 3a, 3b, die jeweils über ein als Bolzen ausgebildetes Halteelement 4 an der Stahlwand 1.1 befestigt sind. In den Figuren 3 und 4 ist der weitere Aufbau der Ofenwand 1 im Detail zu sehen.

Figur 3 zeigt den Schnitt 3-3 aus Figur 2, mithin die Schnittansicht des Ofenwandtores 9 von oben. Figur 4 zeigt eine Detailansicht der Figur 3. Die Ofenwand 1 wird gebildet aus der Stahlwand 1.1, die eine Außenseite des Ofenwandtores 9 bildet. Diese Stahlwand 1.1 ist versehen mit der Hitzeschutzschicht. Die Feuerfestschicht 3 wird gebildet durch die Vielzahl von Feuerfeststeinen 3a, 3b, die über besagte Bolzen 4 an der Stahlwand 1.1 befestigt sind.

Der jeweilige Bolzen 4 weist eine Verschlussfläche 4.1 auf, die zusammen mit der Außenseite der Feuerfeststeine 3a, 3b die Innenseite 3.4 der Feuerfestschicht 3 bildet, die einen Ofeninnenraum begrenzt. Hierzu weist die Stahlwand 1.1 nach Figur 4 eine Lagervorrichtung bzw. einen Schuh 1.2 auf. In dem Schuh 1.2 ist ein Verbindungsstück 5, hier in Form einer Mutter, gelagert, in welche der Bolzen 4 formschlüssig eingreift. Der Feuerfeststein 3a, 3b weist eine Ausnehmung 3.1 auf, durch die der Bolzen 4 geführt ist.

Unmittelbar auf der Stahlwand 1.1 ist eine erste Lage 2.1 der Isolationsschicht 2 vorgesehen. Auf dieser ersten Lage 2.1 in Form einer Isolierplatte ist eine zweite Lage 2.2 in Form einer Keramikfaserplatte vorgesehen, welche die Anlageschicht für den jeweiligen Feuerfeststein 3a, 3b bildet. Zwischen der Isolierplatte 2.1 und dem Bolzen 4 ist eine elastische Zwischenschicht 8 vorgesehen, welche eine Vorspannung des Bolzens 4 gegenüber der Isolierplatte 2.1 gewährleistet. Zwischen der elastischen Zwischenschicht 8 und der Isolierplatte 2.1 ist keine Kermaikfaserplatte 2.2 vorgesehen. Dies ist in einem nicht dargestellten Ausführungsbeispiel jedoch durchaus möglich.

Der jeweilige Feuerfeststein 3a, 3b weist auf seiner Rückseite eine Ausnehmung 3.5 auf, die zur teilweisen Aufnahme des Verbindungsstücks 5 bzw. der Mutter 5 dient. Innerhalb dieser Ausnehmung 3.5 kommt der Feuerfeststein 3a, 3b gegen die Mutter 5 in axialer Richtung zur Anlage. Die Mutter 5 bzw. das Verbindungsstück wird gemäß Ansicht Figur 4 vorzugsweise von oben oder seitlich in den Schuh 1.2 eingesetzt, sodass ein in Richtung N normal zur Stahlwand 1.1 wirkender Formschluss zwischen Mutter 5 und Schuh 1.2, mithin zwischen Mutter 5 und Stahlwand 1.1 gebildet ist.

Figur 5a zeigt eine perspektivische Ansicht der Feuerfestschicht 3 gebildet aus mehreren Feuerfeststeinen 3a, 3b, die jeweils über einen Bolzen 4 befestigt sind. Der jeweilige Feuerfeststein 3a, 3b weist auf seiner Schmalseite 3.2 eine umlaufende Nut 3.3 auf, die zur Aufnahme eines Verschlussriegels 7 wie in Figur 3 gezeigt dient. Zwei benachbarte Nuten 3.3 von zwei benachbarten Feuerfeststeinen 3a, 3b begrenzen einen Hohlraum 6, der letztlich zur Aufnahme des Verschlussriegels 7 dient. Der Verschlussriegel 7 wird sowohl in die durch die Nuten 3.3 gebildeten horizontal verlaufenden Hohlräume 6 wie in Figur 5a dargestellt eingesetzt, gleichfalls werden die Verschlussriegel 7 in die vertikal verlaufenden Hohlräume 6 wie nach Figur 6a dargestellt eingesetzt. Somit wird umlaufend für jeden Feuerfeststein 3a, 3b ein in Richtung N wirkender Formschluss zwischen benachbarten Feuerfeststeinen 3a, 3b gewährleistet.

Nach der hier dargestellten Ausführungsform ist die jeweilige Nut 3.3 halbkreisförmig. Mithin ergibt sich ein in etwa kreisförmiger Hohlraum 6, in dem ein ebenso im Querschnitt Q kreisförmig ausgebildeter Haltebolzen 4 wie nach Figur 6b eingesetzt wird.

Der Haltebolzen 4 ist ebenfalls aus Feuerfestmaterial gebildet. Er weist ein Grobgewinde auf, welches mit der Mutter 5 in Formschluss bringbar ist. Alternativ zu der hier dargestellten Gewindeverbindung zwischen Bolzen 4 und Mutter 5 sind auch andere Verriegelungsmechanismen wie beispielsweise ein Bajonettverschluss möglich.

Die jeweilige Nut 3.3 weist eine Länge n auf, die einer Länge s der jeweiligen Schmalseite 3.2 entspricht. An den Ecken überschneiden sich die Nuten 3.3, sodass die jeweilige Nutlänge im Nutgrund der Nut 3.3 etwas kürzer ausfällt.

Der Verschlussriegel 7 weist eine entsprechende Länge r auf, die mit der jeweiligen Nutlänge korrespondiert. Bei der Ausbildung der Länge r muss selbstverständlich die Überschneidung im Bereich der jeweiligen Nutecke berücksichtigt werden.

Wie in Figur 6a dargestellt, weist die jeweilige Nut 3.3 eine Tiefe t auf, die im Fall der halbrunden Ausbildung dem halben Durchmesser der Nut 3.3 entspricht. Alternativ zu der in Figur 6a dargestellten Grundform G des Hohlraums 6 ist auch eine ovale oder rechteckförmige Grundform G für den Hohlraum 6 und ein entsprechender Querschnitt Q für den Verschlussriegel 7 möglich.

Alternativ zu der hier dargestellten Ausführungsform kann in der Lagervorrichtung 1.2 selbstverständlich auch ein Haltebolzen aufgenommen sein, sodass der jeweilige Feuerfeststein 3a, 3b über eine von außen handhabbare Mutter 5 befestigt wird, die dann in dem an der Stahlwand 1.1 über den Schuh 1.2 gehaltenen Bolzen befestigt wird.

Nach Figur 7a und Figur 7b ist der Schuh 1.2 an der Stahlwand 1.1 befestigt. Der Schuh 1.2 hat einen U-förmigen Querschnitt. Die Mutter 5 mit einem Gewinde 5.1 weist seitlich Schlitze 5.2 auf und ist von oben in den Schuh 1.2 eingesteckt und dabei über die Schlitze 5.2 und den darin eingreifenden Schuh 1.2 fünfwertig formschlüssig in dem Schuh 1.2 festgesetzt.

### Bezugszeichenliste

- 1: Ofenwand
- 1.1: Stahlwand, Außenseite
- 1.2: Lagervorrichtung, Schuh, Halterung
- 2: Isolationsschicht
- 2.1: erste Lage, Isolierplatte
- 2.2: zweite Lage, Keramikfaserplatte
- 3: Feuerfestschicht
- 3a: Feuerfeststein
- 3b: Feuerfeststein
- 3.1: Ausnehmung
- 3.2: Schmalseiten
- 3.3: Nut
- 3.4: Innenseite
- 3.5: Ausnehmung
- 4: Halteelement, Mutter, Bolzen, Verschlussteil, Halterung
- 4.1: Verschlussfläche
- 5: Verbindungsstück, Mutter, Bolzen, Halterung
- 5.1: Gewinde
- 5.2: Schlitze
- 6: Hohlraum
- 7: Verschlussriegel
- 8: elastische Zwischenschicht
- 9: Ofenwandtor
- 9.1: Ofenwandsegment
- 9.2: Ofenwandsegment
- 10: Traverse
- 10.1: Lageranordnung
- 10.2: Lageranordnung
- 11: Rahmen
- G: Grundform von 6
- Q: Querschnittsform von 7
- n: Länge von 3.3
- r: Länge von 7
- s: Länge von 3.2
- t: Tiefe von 3.3
- 2t: Breite
- N: Richtung

## Patentansprüche

1. Ofenwand (1) mit einer eine Außenseite bildenden Stahlwand (1.1), mit mindestens einer auf der Stahlwand (1.1) angeordneten Isolationsschicht (2) und mit einer auf der Isolationsschicht angeordneten Feuerfestschicht (3), wobei die Feuerfestschicht aus mehreren Feuerfeststeinen (3a, 3b) gebildet ist, die als Mauerverbund mit einer Innenseite (3.4) einen Ofeninnenraum begrenzen, wobei der jeweilige Feuerfeststein (3a, 3b) eine Ausnehmung (3.1) aufweist und über eine Halterung (1.2, 4, 5) mit der Stahlwand (1.1) in einem Formschluss in eine Richtung N normal zur Stahlwand (1.1) steht, wobei die Halterung (1.2, 4, 5) eine Lagervorrichtung (1.2) aufweist, die unmittelbar an der Stahlwand (1.1) befestigt ist und ein Halteelement (4) aufweist, das in der Ausnehmung (3.1) gelagert ist und einen Formschluss mit dem Feuerfeststein (3a, 3b) in die Richtung N begründet, wobei das Halteelement (4) aus Feuerfestmaterial gebildet ist, wobei die Halterung (1.2, 4, 5) ein separates Verbindungsstück (5) aufweist, das die Lagervorrichtung (1.2) mit dem Halteelement (4) verbindet, wobei die Lagervorrichtung (1.2) und das Halteelement (4) jeweils nur mit dem Verbindungsstück (5) gekoppelt sind, sodass die Lagervorrichtung (1.2) und das Halteelement (4) keine Kopplung aufweisen und das Halteelement (4) als Verschlussteil ausgebildet ist und eine Verschlussfläche (4.1) aufweist, die einen Teil der Innenseite (3.4) der Feuerfestschicht (3) bildet und das Verbindungsstück (5) gegenüber dem Ofeninnenraum abschottet, und die Stahlwand (1.1) für jedes Verbindungsstück (5) eine Lagervorrichtung (1.2) aufweist, über die das jeweilige Verbindungsstück (5) in den zumindest in Richtung N wirkenden Formschluss mit der Stahlwand (1.1) bringbar ist, **dadurch gekennzeichnet, dass** das Verbindungsstück (5) aus Feuerfestmaterial gebildet ist.

2. Ofenwand (1) nach Anspruch 1,
**dadurch gekennzeichnet,**
**dass** das Halteelement (4) und das Verbindungsstück (5) ein Gewinde- oder Bajonettverschlusssystem bilden, wobei das Halteelement (4) oder das Verbindungsstück (5) als Haltebolzen oder als Bolzenmutter ausgebildet ist.

3. Ofenwand (1) nach einem der vorhergehenden Ansprüche,
**dadurch gekennzeichnet,**
**dass** die Lagervorrichtung (1.2) der Stahlwand (1.1) als Schlitz und/oder Schuh ausgebildet ist, in den das Verbindungsstück (5) quer zur Richtung N einsetzbar ist.

4. Ofenwand (1) nach einem der vorhergehenden Ansprüche,
**dadurch gekennzeichnet,**
**dass** der jeweilige Feuerfeststein (3a, 3b) Schmalseiten (3.2) aufweist, die zwecks Bildung des Mauerverbunds aufeinander und nebeneinander platziert werden, wobei in mindestens zwei Schmalseiten (3.2) eines Feuerfeststeins (3a, 3b) jeweils mindestens eine Nut (3.3) einer Tiefe t vorgesehen ist, sodass die Nuten (3.3) von zwei benachbarten Schmalseiten (3.2) einen Hohlraum (6) einer Breite 2t begrenzen.

5. Ofenwand (1) nach einem der vorhergehenden Ansprüche,
**dadurch gekennzeichnet,**
**dass** im Mauerverbund innerhalb des Hohlraums (6) zwischen zwei benachbarten Feuerfeststeinen (3a, 3b) mindestens ein Verschlussriegel (7) vorgesehen ist.

6. Ofenwand (1) nach Anspruch 5,
**dadurch gekennzeichnet,**
**dass** der Verschlussriegel (7) eine Querschnittsform Q aufweist, die einer Grundform G des Hohlraums (6) zwischen zwei benachbarten Feuerfeststeinen (3a, 3b) entspricht.

7. Ofenwand (1) nach Anspruch 5 oder 6,
**dadurch gekennzeichnet,**
**dass** die Schmalseiten (3.2) eine Länge s und die Nut (3.3) eine Länge n aufweisen, mit 0,1 s <= n <= s,
wobei der Verschlussriegel (7) eine Länge r aufweist, mit
r = n oder r = n - 2t.

8. Ofenwand (1) nach einem der vorhergehenden Ansprüche,
**dadurch gekennzeichnet,**
**dass** die Isolationsschicht (2) eine erste Lage (2.1) und mindestens eine zweite Lage (2.2) aufweist, wobei zumindest die erste Lage (2.1) zwischen der Stahlwand (1.1) und dem Halteelement (4) und zwischen der Stahlwand (1.1) und dem Verbindungsstück (5) und zwischen der Stahlwand (1.1) und dem Feuerfeststein (3a, 3b) angeordnet ist.

9. Ofenwand (1) nach einem der vorhergehenden Ansprüche,
**dadurch gekennzeichnet,**
**dass** zwischen dem Haltebolzen (4) und der Ofenwand (1) oder zwischen dem Haltebolzen (4) und der Isolationsschicht (2) eine elastische Zwischenschicht (8) vorgesehen ist, die ein Vorspannen des Bolzens (4) beim Befestigen des Feuerfeststeins (3a, 3b) gewährleistet.

10. Ofenwand (1) nach einem der vorhergehenden Ansprüche,
**dadurch gekennzeichnet,**
**dass** die Ofenwand (1) vergussmassefrei ausgebildet ist.

11. Ofenwandsegment (9.1, 9.2), aufgebaut wie eine Ofenwand (1) nach einem der vorhergehenden Patentansprüche, aufweisend einen Mauerverbund mit maximal 100 - 200 Feuerfeststeinen (3a, 3b), wobei mehrere Ofenwandsegmente (9.1, 9.2) nebeneinander oder übereinander positionierbar und miteinander zu einer Ofenwand (1) verbindbar sind, wobei jedes Ofenwandsegment (9.1, 9.2) separat austauschbar ist.

12. Ofenwandtor (9), gebildet aus mehreren nebeneinander angeordneten, lösbar miteinander verbundenen Ofenwandsegmenten (9.1, 9.2) nach Patentanspruch 12.

13. Ofenwandtor nach Anspruch 12,
**dadurch gekennzeichnet,**
**dass** mindestens eine Traverse (10) vorgesehen ist, an der ein oder mehrere Ofenwandsegmente (9.1, 9.2) befestigt sind, wobei die jeweilige Traverse (10) mindestens eine Lageranordnung (10.1, 10.2) aufweist, die ein Verschieben des Ofenwandtores (9) gewährleistet.

## Claims

1. A furnace wall (1) comprising a steel wall (1.1) which forms an outer side, having at least one insulating layer (2) disposed on the steel wall (1.1) and having a refractory layer (3) disposed on the insulating layer, wherein the refractory layer is formed of multiple refractory bricks (3a, 3b) which, as a brick wall with an inner side (3.4), delimit a furnace interior, wherein the respective refractory brick (3a, 3b) has a cavity (3.1) and is connected to the steel wall (1.1) in a positive fit in a direction N perpendicular to the steel wall (1.1) via a support (1.2, 4, 5), wherein the support (1.2, 4, 5) has a bearing device (1.2) which is directly fastened to the steel wall (1.1) and has a support element (4) which is mounted in the cavity (3.1) and creates a positive fit with the refractory brick (3a, 3b) in the direction N, wherein the support element (4) is formed of refractory material, wherein the support (1.2, 4, 5) has a separate coupling piece (5) which connects the bearing device (1.2) to the support element (4), wherein the bearing device (1.2) and the support element (4) are each only fastened to the coupling piece (5), such that the bearing device (1.2) and the support element (4) have no coupling, and the support element (4) is formed as a locking part and has a locking surface (4.1) which forms a portion of the inner side (3.4) of the refractory layer (3) and shields the coupling piece (5) from the furnace interior, and the steel wall (1.1) has a bearing device (1.2) for each coupling piece (5) via which the respective coupling piece (5) is able to be brought into the positive fit with the steel wall (1.1) acting at least in the direction N, **characterized in that** the coupling piece (5) is formed of refractory material.

2. The furnace wall (1) according to Claim 1,
**characterized in that**
the support element (4) and the coupling piece (5) form a thread or bayonet-locking system, wherein the support element (4) or the coupling piece (5) is formed as a locking bolt or as a stud nut.

3. The furnace wall (1) according to any one of the preceding claims,
**characterized in that**
the bearing device (1.2) of the steel wall (1.1) is formed as a slot and/or a shoe in which the coupling piece (5) is transversely insertable relative to the direction N.

4. The furnace wall (1) according to any one of the preceding claims,
**characterized in that**
the respective refractory brick (3a, 3b) has narrow sides (3.2) which are placed on top of and next to each other for the purpose of forming the brick wall, wherein in at least two narrow sides (3.2) of a refractory brick (3a, 3b) at least one groove (3.3) having a depth t is respectively provided, such that the grooves (3.3) of two neighboring narrow sides (3.2) delimit a hollow space (6) having a width 2t.

5. The furnace wall (1) according to any one of the preceding claims,
**characterized in that**
in the brick wall, at least one lock latch (7) is provided within the hollow space (6) between two neighboring refractory bricks (3a, 3b).

6. The furnace wall (1) according to Claim 5,
**characterized in that**
the lock latch (7) has a cross-sectional shape Q which corresponds to a base shape G of the hollow space (6) between two neighboring refractory bricks (3a, 3b).

7. The furnace wall (1) according to Claim 5 or 6,
**characterized in that**
the narrow sides (3.2) have a length s and the groove (3.3) has a length n, with 0.1 s <= n <= s,
wherein the lock latch (7) has a length r,
with r = n or r = n - 2t.

8. The furnace wall (1) according to any one of the preceding claims,
**characterized in that**
the insulating layer (2) has a first ply (2.1) and at least one second ply (2.2), wherein at least the first ply (2.1) is disposed between the steel wall (1.1) and the support element (4) and between the steel wall (1.1) and the coupling piece (5) and between the steel wall (1.1) and the refractory brick (3a, 3b).

9. The furnace wall (1) according to any one of the preceding claims,
**characterized in that**
a resilient intermediate layer (8) is provided between the support bolt (4) and the furnace wall (1) or between the support bolt (4) and the insulating layer (2), which ensures biasing of the bolt (4) when fastening the refractory brick (3a, 3b).

10. The furnace wall (1) according to any one of the preceding claims,
**characterized in that**
the furnace wall (1) is formed free of grout.

11. A furnace wall segment (9.1, 9.2), constructed in the same way as a furnace wall (1) according to any one of the preceding claims, having a brick wall of a maximum of 100-200 refractory bricks (3a, 3b), wherein multiple furnace wall segments (9.1, 9.2) are positionable next to or above each other and are connectable to a furnace wall (1), wherein each furnace wall segment (9.1, 9.2) is individually replaceable.

12. A furnace wall door (9), formed of multiple furnace wall segments (9.1, 9.2) according to Claim 12, which are disposed next to each other and detachably connected to each other.

13. The furnace wall door according to Claim 12,
**characterized in that**
at least one cross-beam (10) is provided, to which one or multiple furnace wall segments (9.1, 9.2) are fastened, wherein the respective cross-beam (10) has at least one bearing assembly (10.1, 10.2) which ensures displacement of the furnace wall door (9).

## Revendications

1. Paroi de four (1) avec une paroi en acier (1.1) formant une face extérieure, avec au moins une couche isolante (2) disposée sur la paroi en acier (1.1) et avec une couche réfractaire (3) disposée sur la couche isolante, où la couche réfractaire est constituée de plusieurs briques réfractaires (3a, 3b) délimitant en tant qu'une paroi en briques avec une face intérieure (3.4) un intérieur du four, où chaque brique réfractaire (3a, 3b) présente un évidement (3.1) et est en liaison par engagement positif avec la paroi en acier (1.1) au moyen d'une fixation (1.2, 4, 5) dans une direction N perpendiculaire à la paroi en acier (1.1), où la fixation (1.2, 4, 5) présente un dispositif de support (1.2) fixé directement sur la paroi en acier (1.1) et un élément de maintien (4) logé dans l'évidement (3.1), et génère une liaison par engagement positif avec la brique réfractaire (3a, 3b) dans la direction N, où l'élément de maintien (4) est constitué d'un matériau réfractaire, où la fixation (1.2, 4, 5) présente une pièce de connexion séparée (5) qui raccorde le dispositif de support (1.2) à l'élément de maintien (4), où le dispositif de support (1.2) et l'élément de maintien (4) ne sont accouplés chacun qu'à la pièce de connexion (5), si bien que le dispositif de support (1.2) et l'élément de maintien (4) ne présentent aucun accouplement, et l'élément de maintien (4) est réalisé comme élément de fermeture et présente une surface de fermeture (4.1) qui forme une partie de la face intérieure (3.4) de la couche réfractaire (3) et sépare la pièce de connexion (5) de l'intérieur du four, et la paroi en acier (1.1) présente un dispositif de support (1.2) pour chaque pièce de connexion (5), au moyen duquel chaque pièce de connexion (5) peut être mise en liaison par engagement positif active au moins dans la direction N avec la paroi en acier (1.1), **caractérisée en ce que** la pièce de connexion (5) est en matériau réfractaire.

2. Paroi de four (1) selon la revendication 1,
**caractérisée**
**en ce que** l'élément de maintien (4) et la pièce de connexion (5) forment un système de fermeture par vis ou à baïonnette, l'élément de maintien (4) ou la pièce de connexion (5) étant réalisés comme boulon de retenue ou écrou de boulon.

3. Paroi de four (1) selon l'une quelconque des revendications précédentes, **caractérisée**
**en ce que** le dispositif de support (1.2) de la paroi en acier (1.1) est réalisé comme fente et/ou patin, où peut être mise en place la pièce de connexion (5) perpendiculairement à la direction N.

4. Paroi de four (1) selon l'une quelconque des revendications précédentes, **caractérisée**
**en ce que** chaque brique réfractaire (3a, 3b) présente des côtés étroits (3.2) qui sont superposées et juxtaposées pour former la paroi en briques, au moins une rainure (3.3) de profondeur t étant prévue sur au moins deux côtés étroits (3.2) d'une brique réfractaire (3a, 3b), si bien que les rainures (3.3) de deux côtés étroits (3.2) contiguës délimitent une cavité (6) de largeur 2t.

5. Paroi de four (1) selon l'une quelconque des revendications précédentes, **caractérisée**
**en ce qu'**au moins un verrou de fermeture (7) est prévu dans la paroi en briques, à l'intérieur de la cavité (6) entre deux briques réfractaires (3a, 3b) contiguës.

6. Paroi de four (1) selon la revendication 5,
**caractérisée**
**en ce que** le verrou de fermeture (7) présente une forme de section transversale Q correspondant à une forme de base G de la cavité (6) entre deux briques réfractaires (3a, 3b) contiguës.

7. Paroi de four (1) selon la revendication 5 ou la revendication 6,
**caractérisée**
**en ce que** les côtés étroits (3.2) présentent une longueur s et la rainure (3.3) une longueur n, où 0,1 s <= n <= s,
le verrou de fermeture (7) présentant une longueur r, où
r = n ou r = n - 2t.

8. Paroi de four (1) selon l'une quelconque des revendications précédentes, **caractérisée**
**en ce que** la couche isolante (2) comprend une première couche (2.1) et au moins une deuxième couche (2.2), au moins la première couche (2.1) étant disposée entre la paroi en acier (1.1) et l'élément de maintien (4) et entre la paroi en acier (1.1) et la pièce de connexion (5) et entre la paroi en acier (1.1) et la brique réfractaire (3a, 3b).

9. Paroi de four (1) selon l'une quelconque des revendications précédentes, **caractérisée**
**en ce qu'**une couche intercalaire élastique (8) est prévue entre le boulon de retenue (4) et la paroi de four (1) ou entre le boulon de retenue (4) et la couche isolante (2), laquelle assure une précontrainte du boulon (4) lors de la fixation de la brique réfractaire (3a, 3b).

10. Paroi de four (1) selon l'une quelconque des revendications précédentes, **caractérisée en ce que** la paroi de four (1) est prévue exempte de masse de scellement.

11. Segment de paroi de four (9.1, 9.2) construit de la même façon qu'une paroi de four (1) selon l'une quelconque des revendications précédentes, présentant une paroi en briques de 100 à 200 briques réfractaires (3a, 3b) au maximum, plusieurs segments de paroi de four (9.1, 9.2) étant juxtaposables ou superposables et assemblables pour former une paroi de four (1), chaque segment de paroi de four (9.1, 9.2) étant remplaçable séparément.

12. Porte de paroi de four (9), constituée de plusieurs segments de paroi de four (9.1, 9.2) selon la revendication 12 juxtaposés et assemblées de manière amovible.

13. Porte de paroi de four selon la revendication 12, **caractérisée en ce qu'**au moins une traverse (10) est prévue, contre laquelle sont fixés un ou plusieurs segments de paroi de four (9.1, 9.2), chaque traverse (10) présentant au moins un dispositif de support (10.1, 10.2) assurant le déplacement de la porte de paroi de four (9).
